# EUROPÄISCHE PATENTSCHRIFT

(11) **EP 0 598 939 B1**
(45) Veröffentlichungstag und Bekanntmachung des Hinweises auf die Patenterteilung: **08.03.1995**
(21) Anmeldenummer: 92120046.5
(22) Anmeldetag: 25.11.1992
(51) Int. Cl.: A45C 11/00

(54) **Kontaktlinsenetui aus Kunststoff**
Plastic contact lens container
Réceptacle en matière plastique pour lentilles de contact

(43) Veröffentlichungstag der Anmeldung: 01.06.1994
(73) Patentinhaber: Amend, Udo, D-76199 Karlsruhe (DE)
(72) Erfinder: Amend, Udo, D-76199 Karlsruhe (DE)
(74) Vertreter: Durm, Frank, Dipl.-Ing.

(56) Entgegenhaltungen:
- FR-A- 1 468 629
- FR-A- 2 494 571
- GB-A- 1 197 161
- US-A- 3 186 540
- US-A- 4 406 362

## Beschreibung

Die Erfindung betrifft ein Kontaktlinsenetui aus Kunststoff, mit einem Unterteil, in dem zwei Aufnahmen zur Aufbewahrung der Kontaktlinsen in Flüssigkeit vorgesehen sind, mit einem aufklappbaren Deckel und mit Ringnuten mit eingelegtem Dichtring. Solch ein Kontaktlinsenetui ist durch die FR-A-2494571 bekannt.

Das vorgeschlagene Kontaktlinsenetui ist für Kontaktlinsenträger vorgesehen, die ihre Kontaktlinsen unterwegs herausnehmen, reinigen und/oder einsetzen wollen und zu diesem Zweck die notwendigen Utensilien, wie Kontaktlinsenbehälter, Flüssigkeit, Spiegel und Saugstempel mit sich führen müssen.

Es sind Kontaktlinsenbehältnisse aus Kunststoff bekannt, die aus einem Unterteil und zwei in das Unterteil eingesetzten Dosen für Flüssigkeit mit aufschraubbaren Deckeln bestehen. Nachteile dieser Behältnisse bestehen darin, daß die Dosen durch unhandliche kleine Deckel geöffnet und geschlossen werden und außer dem Kontaktlinsenbehältnis selbst noch zusätzliche Hilfsmittel zur Handhabung der Linsen mitgeführt werden müssen.

Desweiteren sind Behälter für Kontaktlinsen und Flüssigkeitsfläschchen bekannt, die sehr großzügige Abmessungen aufweisen und schon allein deshalb nicht als ständige Begleiter eines Kontaktlinsenträgers geeignet sind. Häufig treten bei derartigen, Flüssigkeit enthaltenden Behältern auch hinsichtlich der Dichtigkeit Probleme auf.

Aufgabe der Erfindung ist daher die Konzeption eines leicht handhabbaren Kontaktlinsenetuis in möglichst kompakter Bauweise, das die empfindlichen Kontaktlinsen in Flüssigkeit aufnehmen kann und gleichzeitig gewährleistet, daß im geschlossenen Zustand keine Flüssigkeit austritt.

Die Aufgabe wird erfindungsgemäß bei einem Kontaktlinsenetui der eingangs erwähnten Art dadurch gelöst, daß die Ringnuten mit eingelegtem Dichtring umlaufend an den oberen Rändern der Aufnahmen angeordnet sind, und daß zwischen Unterteil und Deckel eine Zwischenplatte schwenkbar angeordnet ist, welche im geschlossenen Zustand des Kontaktlinsenetuis auf den Dichtringen dichtend aufliegt. Durch diese Merkmale wird ein Kontaktlinsenetui geschaffen, das absolut dicht ist, sich durch eine äußerst kompakte Bauweise auszeichnet und gleichzeitig die Handhabung erleichtert. Die Aufnahmen, die die Kontaktlinsen in Flüssigkeit schwimmend enthalten, werden auf einfachste Weise zugänglich, indem nach Öffnen des Deckels die Zwischenplatte nach oben geschwenkt wird. Zum Verschließen der Aufnahmen wird einfach die Zwischenplatte wieder nach unten geschwenkt und der Deckel zugeklappt.

Zweckmäßig sind die Aufnahmen zylindrisch, da die Kreisform in idealer Weise an die runde Schalenform der Kontaktlinsen angepaßt ist. Darüber hinaus wird durch die in Durchmesser und Tiefe optimierten Aufnahmen nur ein Minimum der kostenintensiven Flüssigkeit zur pflegenden und reinigenden Aufbewahrung der Linsen verbraucht.

In einer bevorzugten Ausführung sind die Dichtringe als O-Ringe aus elastischem Kunststoff ausgebildet. Bedingt durch die Elastizität der Dichtringe ist eine sichere Abdichtung zwischen den Rändern der flüssigkeitsgefüllten Aufnahmen und der beweglichen Zwischenplatte gewährleistet.

Vorteilhaft ist in dem Unterteil eine Aussparung für einen Saugstempel vorgesehen. Durch dieses Merkmal kann der Saugstempel ständig mitgeführt werden, der dazu verwendet wird, um die Kontaktlinsen aus den Aufnahmen herauszunehmen und ohne Verunreinigungen durch Finger in das Auge einzusetzen oder umgekehrt.

In einer zweckmäßigen Ausführung ist an der Vorderseite ein Rastmechanismus zur lösbaren Verriegelung des Deckels am Unterteil angeordnet. Der Rastmechanismus hält das Kontaktlinsenetui unter einer bestimmten Schließkraft im geschlossenem Zustand, wobei die Schließkraft der erforderlichen Druckkraft entspricht, die zur absoluten Flüssigkeitsdichtigkeit auf die Dichtringe wirken muß.

Bevorzugt trägt der Deckel an seiner Innenseite einen Spiegel.

Der Spiegel kann in eine flache Vertiefung des Deckels eingelassen sein. Der mitzuführende Spiegel ist somit auf platzsparende Weise untergebracht, um dem Kontaktlinsenträger unabhängig von der jeweiligen Umgebung die Handhabung der Kontaktlinsen beim Einsetzen und Herausnehmen zu erleichtern.

In einer vorteilhaften Weiterbildung weist der Deckel einen umlaufenden Rand auf, welcher die Zwischenplatte umfaßt. Dieses Merkmal verringert die Höhe des Kontaktlinsenetuis und trägt deshalb zur äußerst kompakten Bauweise bei.

Zweckmäßig ist die Zwischenplatte eben ausgebildet. Damit ist über die Dichtringe eine optimale Abdichtung der flüssigkeitsgefüllten Aufnahmen realisiert. Darüber hinaus ist eine ebene Zwischenplatte in besonders einfacher Weise herzustellen.

Das Unterteil, der Deckel und die Zwischenplatte können eine gemeinsame Anlenkachse aufweisen. Eine solche gemeinsame Anlenkachse hat Vorteile sowohl für die Handhabung als auch für die Herstellung des Kontaktlinsenetuis.

In einer bevorzugten Ausführung ist das Unterteil, der Deckel und die Zwischenplatte aus Kunststoff spritzgegossen. Dies gewährleistet eine einfache und kostengünstige Herstellung dieser drei Formteile.

Ein Ausführungsbeispiel der Erfindung wird nachstehend anhand der beigefügten Zeichnungen eingehend erläutert. Es zeigen:
- Figur 1: eine perspektivische vergrößerte Darstellung des Kontaktlinsenetuis in geöffnetem Zustand, schräg von oben;
- Figur 2: eine Seitenansicht des geöffneten Kontaktlinsenetuis; und
- Figur 3: eine Draufsicht auf das Unterteil des Kontaktlinsenetuis.

Das in den Figuren 1 und 2 dargestellte Kontaktlinsenetui ist im wesentlichen aus drei Kunststoffteilen zusammengesetzt: einem Unterteil 1, einem Deckel 2 und einer Zwischenplatte 3.

Das Unterteil 1 ist als ebener rechteckiger Block ausgebildet (vgl. Figur 3). Zur Aufnahme der Kontaktlinsen weist das Unterteil 1 im vorderen Bereich zwei zylindrische Aufnahmen 4 mit ebenem Boden auf. Das Innenmaß der Aufnahmen 4 ist nur geringfügig größer als der Durchmesser der (nicht dargestellten) schalenförmigen Kontaktlinsen. An den oberen Rändern der beiden Aufnahmen 4 ist je eine umlaufende Ringnut 5 angeordnet. In die Ringnuten 5 ist jeweils ein elastischer Dichtring 6 mit kreisförmigem Querschnitt eingelegt, der leicht über die ebene Oberfläche des Unterteils 1 hinaus nach oben übersteht. In den hinteren Bereich des Unterteils 1 ist eine länglich wannenförmige Aussparung 7 für einen nicht dargestellten Saugstempel eingeformt. An der Rückseite des Unterteils 1 sind in den Eckbereichen zwei hervorstehende Nasen 8 angeformt, in welchen ein durchgehender Achsstift 9 aus Metall gelagert ist. Die Vorderseite des Unterteils 1 weist mittig eine Ausnehmung 10 auf.

Der Deckel 2 hat an seiner Innenseite eine flache rechteckige Vertiefung 11 und einen nach unten weisenden umlaufenden Rand 12. In die Vertiefung 11 ist ein Spiegel 13 eingelassen. Ein Verriegelungshaken 14 ist an der Vorderseite des Deckels 2 mittig an den Rand 12 angeformt und steht nach unten über. An der Rückseite des Deckels 2 stehen zwei symmetrisch angeordnete Anlenkböcke 15 hervor, die den Achsstift 9 aufnehmen.

Die ebene Zwischenplatte 3 ist mit ihren Umrissen auf die Abmessung der Dichtringe 6 und ihrem Abstand zueinander abgestimmt. Dadurch bedingt ergibt sich über den Aufnahmen für die Flüssigkeit ein zu beiden Seiten des Kontaktlinsenetuis durch Überstände 16 verbreiterter Bereich der Zwischenplatte 3. Die Vertiefung 11 des Deckels 2 ist diesen Überständen 16 durch reduzierte Wandstärke des korrespondierenden Abschnitts des Randes 12 angepaßt, damit die Zwischenplatte 3 vollständig von dem Deckel 2 aufgenommen werden kann. An der dem Achsstift 9 zugewandten Seite ist in der Mitte ein Lagerbock 17 angeformt.

Das Unterteil 1, der Deckel 2 und die Zwischenplatte 3 werden durch den gemeinsamen Achsstift 9 miteinander verbunden und gleichzeitig schwenkbar gelagert (vgl. Figur 2). Dabei ist der Deckel 2 um ca. 100 Winkelgrade hochschwenkbar. Die Zwischenplatte 3 kann zwischen losem Aufliegen auf dem Unterteil 1 und vollständigem Einschwenken in den Deckel 2 frei bewegt werden. Beim Schließen des Deckels 2 wird die Zwischenplatte 3 automatisch mitgenommen, bis sie auf den Dichtringen 6 aufliegt.

Wird das Kontaktlinsenetui ganz geschlossen, so gleitet der Verriegelungshaken 14 des Deckels 2 über die Vorderseite des Unterteils 1 und rastet in dessen Ausnehmung 10 ein. Mit Daumen oder Zeigefinger kann der Verriegelungshaken 14 gegen gewissen Widerstand über die Vorderseite des Unterteils 1 hochgedrückt und das Kontaktlinsenetui damit wieder geöffnet werden.

### Verzeichnis der Bezugsziffern

- 1: Unterteil
- 2: Deckel
- 3: Zwischenplatte
- 4: Aufnahme
- 5: Ringnut
- 6: Dichtring
- 7: Aussparung
- 8: Nase
- 9: Achsstift
- 10: Ausnehmung
- 11: Vertiefung
- 12: Rand
- 13: Spiegel
- 14: Verriegelungshaken
- 15: Anlenkbock
- 16: Überstand
- 17: Lagerbock

## Patentansprüche

1. Kontaktlinsenetui aus Kunststoff, mit
- einem Unterteil (1), in dem zwei Aufnahmen (4) zur Aufbewahrung der Kontaktlinsen in Flüssigkeit vorgesehen sind,
- einem aufklappbaren Deckel (2), und
- mit Ringnuten (5) mit eingelegtem Dichtring (6),
dadurch **gekennzeichnet**,
- daß die Ringnuten (5) mit eingelegtem Dichtring (6) umlaufend an den oberen Rändern der Aufnahmen (4) angeordnet sind, und
- daß zwischen Unterteil (1) und Deckel (2) eine Zwischenplatte (3) schwenkbar angeordnet ist, welche in geschlossenem Zustand des Kontaktlinsenetuis auf den Dichtringen (6) dichtend aufliegt.

2. Kontaktlinsenetui nach Anspruch 1, dadurch **gekennzeichnet,** daß die Aufnahmen (4) zylindrisch sind.

3. Kontaktlinsenetui nach einem der Ansprüche 1 bis 2, dadurch **gekennzeichnet,** daß die Dichtringe (6) als O-Ringe aus elastischem Kunststoff ausgebildet sind.

4. Kontaktlinsenetui nach einem der Ansprüche 1 bis 3, dadurch **gekennzeichnet,** daß in dem Unterteil (1) eine Aussparung (7) für einen Saugstempel vorgesehen ist.

5. Kontaktlinsenetui nach einem der Ansprüche 1 bis 4, **gekennzeichnet,** durch einen an der Vorderseite angeordneten Rastmechanismus (10, 14) zur lösbaren Verriegelung des Deckels (2) am Unterteil (1).

6. Kontaktlinsenetui nach einem der Ansprüche 1 bis 5, dadurch **gekennzeichnet,** daß der Deckel (2) an seiner Innenseite einen Spiegel (13) trägt.

7. Kontaktlinsenetui nach Anspruch 6, dadurch **gekennzeichnet,** daß der Spiegel (13) in eine flache Vertiefung (11) des Deckels (2) eingelassen ist.

8. Kontaktlinsenetui nach einem der Ansprüche 1 bis 7, dadurch **gekennzeichnet,** daß der Deckel (2) einen umlaufenden Rand (12) aufweist, welcher die Zwischenplatte (3) umfaßt.

9. Kontaktlinsenetui nach einem der Ansprüche 1 bis 8, dadurch **gekennzeichnet,** daß die Zwischenplatte (3) eben ausgebildet ist.

10. Kontaktlinsenetui nach einem der Ansprüche 1 bis 9, dadurch **gekennzeichnet,** daß das Unterteil (1), der Deckel (2) und die Zwischenplatte (3) eine gemeinsame Anlenkachse aufweisen.

11. Kontaktlinsenetui nach einem der Ansprüche 1 bis 10, dadurch **gekennzeichnet,** daß das Unterteil (1), der Deckel (2) und die Zwischenplatte (3) aus Kunststoff spritzgegossen sind.

## Claims

1. Contact lens container made of plastics, with
- a bottom part (1) in which two receptacles (4) are provided for keeping the contact lenses in fluid,
- a lid (2) which can be pivoted up, and
- with annular grooves (5) with inlaid sealing ring (6),
characterised in that
- the annular grooves (5) with inlaid sealing ring (6) are arranged peripherally at the upper edges of the receptacles (4), and
- an intermediate plate (3) is pivotally arranged between the bottom part (1) and the lid (2) to bear sealingly against the sealing rings (6) in the closed state of the contact lens container.

2. Contact lens container according to claim 1, characterised in that the receptacles (4) are cylindrical.

3. Contact lens container according to either one of claims 1 or 2, characterised in that the sealing rings (6) are formed as O-rings of resilient synthetic material.

4. Contact lens container according to any one of claims 1 to 3, characterised in that it has a recess (7) in the bottom part (1) for a suction gripper in the form of a punch.

5. A contact lens casing according to any one of claims 1 to 4, characterised by a detent mechanism (10, 14) arranged at the front side for the releasable locking of the lid (2) to the bottom part (1).

6. Contact lens container according to any one of claims 1 to 5, characterised in that the lid (2) carries a mirror (13) on its internal side.

7. A contact lens container according to claim 6, characterised in that the mirror (13) is let into a flat recess (11) of the lid (2).

8. A contact lens container according to any one of claims 1 to 7, characterised in that the lid (2) has a peripheral edge (12) which encompasses the intermediate plate (13).

9. A contact lens container according to any one of claims 1 to 8, characterised in that the intermediate plate (13) is of planar formation.

10. A contact lens container according to any one of claims 1 to 9, characterised in that the bottom part (1) the lid (2) and the intermediate plate (3) have a common pivotal axis.

11. A contact lens container according to any one of claims 1 to 10, characterised in that the bottom part (1), the lid (2) and the intermediate plate (3) are injection-moulded from plastics.

## Revendications

1. Etui en matière plastique pour lentilles de contact, avec
- une partie inférieure (1), dans laquelle sont prévus deux réceptacles (4) pour conserver des lentilles de contact dans du liquide,
- un couvercle rabattable (2), et
- des rainures annulaires (5) dans lesquelles est insérée une bague d'étanchéité (6),
caractérisé en ce que
- les rainures annulaires (5), avec la bague d'étanchéité insérée (6), sont disposées à la périphérie des bords supérieurs des réceptacles (4), et en ce que
- une plaque intermédiaire pivotante (3) est disposée entre la partie inférieure (1) et le couvercle (2), cette plaque s'appliquant hermétiquement sur les bagues d'étanchéité (6), à l'état de fermeture de l'étui pour lentilles de contact.

2. Etui pour lentilles de contact suivant la revendication 1, caractérisé en ce que les réceptacles (4) sont cylindriques.

3. Etui pour lentilles de contact suivant l'une quelconque des revendications 1 et 2, caractérisé en ce que les bagues d'étanchéité (6) sont réalisées sous forme de joints toriques en matière plastique élastique.

4. Etui pour lentilles de contact suivant l'une quelconque des revendications 1 à 3, caractérisé en ce qu'un évidement (7) est prévu pour une ventouse dans la partie inférieure (1).

5. Etui pour lentilles de contact suivant l'une quelconque des revendications 1 à 4, caractérisé par un mécanisme à encliquetage (10, 14), disposé sur la face avant, pour le verrouillage amovible du couvercle (2) sur la partie inférieure (1).

6. Etui pour lentilles de contact suivant l'une quelconque des revendications 1 à 5, caractérisé en ce que le couvercle (2) supporte un miroir (13) sur sa face interne.

7. Etui pour lentilles de contact suivant la revendication 6, caractérisé en ce que le miroir (13) est encastré dans une cavité plate (11) du couvercle (2).

8. Etui pour lentilles de contact suivant l'une quelconque des revendications 1 à 7, caractérisé en ce que le couvercle (2) présente un bord périphérique (12), qui comporte la plaque intermédiaire (3).

9. Etui pour lentilles de contact suivant l'une quelconque des revendications 1 à 8, caractérisé en ce que la plaque intermédiaire (3) a une réalisation plane.

10. Etui pour lentilles de contact suivant l'une quelconque des revendications 1 à 9, caractérisé en ce que la partie inférieure (1), le couvercle (2), et la plaque intermédiaire (3), présentent un axe d'articulation commun.

11. Etui pour lentilles de contact suivant l'une quelconque des revendications 1 à 10, caractérisé en ce que la partie inférieure (1), le couvercle (2), et la plaque intermédiaire (3), sont moulés par injection en matière plastique.
